# EUROPÄISCHE PATENTSCHRIFT

(11) **EP 3 562 601 B1**
(45) Veröffentlichungstag und Bekanntmachung des Hinweises auf die Patenterteilung: **20.07.2022**
(21) Anmeldenummer: 17823176.7
(22) Anmeldetag: 28.12.2017
(51) Int. Cl.: B08B 15/02, B01L 1/02, F24F 3/163

(54) **LABORABZUG MIT GEFÜHRTEN WAND- UND/ODER BODENSTRAHLEN**
LABORATORY FUME HOOD HAVING GUIDED WALL AND/OR BOTTOM JETS
SORBONNE DE LABORATOIRE À JETS DE GUIDAGE DE PAROI ET/OU DE FOND

(30) Priorität: 29.12.2016 DE 102016125891
(43) Veröffentlichungstag der Anmeldung: 06.11.2019
(73) Patentinhaber: Waldner Laboreinrichtungen GmbH & Co. KG, 88239 Wangen im Allgäu (DE)
(72) Erfinder: BOBUSCH, Bernhard, 12161 Berlin (DE); KRÜGER, Oliver, 12157 Berlin (DE); LIEBSCH, Jürgen, 88175 Scheidegg (DE); PASCHEREIT, Christian Oliver, 14109 Berlin (DE); WINTERING, Jens Hermann, 10409 Berlin (DE)
(74) Vertreter: Maiwald Patent- und Rechtsanwaltsgesellschaft mbH
(86) Internationale Anmeldenummer: PCT/EP2017/084706
(87) Internationale Veröffentlichungsnummer: WO 2018/122304

(56) Entgegenhaltungen:
- EP-A2- 0 510 637
- DE-A1- 2 534 261
- DE-A1- 10 146 000
- DE-C1- 3 404 775
- FR-A1- 2 684 318
- GB-A- 1 318 364
- GB-A- 2 491 974
- US-A- 2 702 505

## Beschreibung

Die vorliegende Erfindung befasst sich mit einem Laborabzug, insbesondere mit einem strömungsoptimierten und energieeffizienten Laborabzug.

Die Einsparung von Energie ist nicht nur umweltfreundlich, sondern senkt auch die mitunter sehr hohen Betriebskosten eines modernen Laborraums, in dem unter Umständen dutzende Laborabzüge installiert sein können, die jeweils über 24 Stunden pro Tag und 7 Tage die Woche betrieben werden. Die wichtigste Eigenschaft moderner Abzüge besteht allerdings darin, dass sie den sicheren Umgang mit toxischen Substanzen ermöglichen und den Austritt dieser Substanzen aus dem Arbeitsraum des Abzuges verhindern. Das Maß dieser Sicherheit wird auch als Rückhaltevermögen bezeichnet. Zu diesem Zweck ist eine detaillierte Normenreihe "EN14175 Teil 1 bis Teil 7" herausgegeben worden, in der u.a. der Einfluss dynamischer Luftströmungen auf das Rückhaltevermögen beschrieben ist. Viele Entwicklungen auf dem Gebiet der Laborabzüge betreffen deshalb die Frage, wie der Energieverbrauch solcher Abzüge verringert werden kann, ohne dass das Rückhaltevermögen nachteilig beeinflusst wird.

Bereits in den 1950er Jahren wurde versucht, die Ausbruchsicherheit von Laborabzügen durch einen Luftvorhang ("air curtain") zu verbessern. Dieser Luftvorhang wird mit Hilfe von an den Seitenwänden des Arbeitsraumes des Abzuges im Bereich der vorderen Frontschieberöffnung vorgesehener Luftauslassdüsen erzeugt und soll den Austritt etwaiger toxischer Dämpfe aus dem Arbeitsraum verhindern (US 2 702 505 A).

In EP 0 486 971 A1 wurde vorgeschlagen, an der Vorderkante der Seitenpfosten und der Vorderkante der Arbeitsplatte sog. Leitbleche ("air foil") vorzusehen, deren Kontur strömungsoptimiert ist. Durch diese Leitbleche soll es der Lehre von EP 0 486 971 A1 folgend bei geöffnetem Frontschieber zu weniger Ablösungen der einströmenden Raumluft an der Anströmfläche der Leitbleche und somit zu weniger Verwirbelungen kommen. Es verbleibt jedoch hinter diesen Leitblechen ein Bereich, in dem es zu Verwirbelungen kommen kann, da die einströmende Raumluft am stromabwärtigen Ende der Leitbleche sich ablösen kann. Verstärkt tritt dieser Effekt dann auf, wenn Raumluft unter einem Winkel zu den Seitenwänden in den Abzug eintritt.

In GB 2 336 667 A wurde das Rückhaltevermögen weiter dadurch verbessert, dass tragflächenförmige Profile in einem Abstand zur Vorderkante der Arbeitsplatte und den Seitenpfosten vorgesehen werden, so dass Raumluft nicht nur entlang der tragflächenförmigen Profile in den Abzuginnenraum eintreten kann, sondern auch durch den zwischen den Profilen und der Vorderkante der Arbeitsplatte einerseits und den Seitenpfosten andererseits bestehenden, meist trichterförmigen Spalt. Die Raumluft wird in dem trichterförmigen Spalt beschleunigt, so dass das Geschwindigkeitsprofil der Abluft im Bereich der Seitenwände und der Arbeitsplatte erhöht ist.

Ein weiterer Meilenstein zur Erhöhung der Ausbruchsicherheit bei gleichzeitig verringertem Energiebedarf eines Laborabzuges wurde durch die optimierte Zuführung von sog. Stützstrahlen erzielt. Dadurch, dass Hohlprofile sowohl an der Vorderkante der Arbeitsplatte als auch an den vorderen Stirnseiten der Seitenpfosten vorgesehen sind, konnte Druckluft in den Hohlraum dieser Profile eingespeist und durch an den Hohlprofilen vorgesehenen Öffnungen in Form von Druckluftstrahlen in den Arbeitsraum eingeblasen werden. Der Vorteil dabei ist, dass die aus Druckluft bestehenden Stützstrahlen entlang der Seitenwände und entlang der Arbeitsplatte in den Arbeitsraum des Abzuges eintreten, d.h. entlang von Bereichen, die in Bezug auf das Risiko von Verwirbelungen (Rückstromgebieten) kritisch sind und daher das Rückhaltevermögen nachteilig beeinflussen können. Der Effekt der Druckluftstrahlen im Bereich der Seitenwände und des Bodens des Arbeitsraumes ist vielfältig. Sie verhindern nicht nur Strömungsablösungen der einströmenden Raumluft am stromabwärtigen Ende der Hohlprofile, sondern verringern ebenso etwaige Wandreibungseffekte, so dass es in diesen Bereichen zu deutlich weniger Verwirbelungen und damit Rückstromgebieten kommen kann. Die in den Arbeitsraum eintretende Raumluft gleitet sozusagen auf einem dynamischen, sich nach hinten bewegenden Luftkissen entlang der Wände und der Arbeitsplatte in den hinteren Bereich des Arbeitsraumes, wo sie abgesaugt wird. Auf den ersten Blick erscheint dies widersprüchlich, denn das Vorsehen von Druckluftstrahlen kostet zusätzlich Energie. Auf die Gesamtenergiebilanz des Abzuges wirkt sich dies allerdings positiv aus, da in den übrigen Bereichen des Abzuginnenraums die Luftgeschwindigkeit verringert werden kann, ohne dass das Rückhaltevermögen nachteilig beeinflusst wird. Durch diese Stützstrahlen konnte die Mindestabluftmenge, bei der die Ausbruchssicherheit des Laborabzugs noch die normierten Vorschriften erfüllt, bei teilweise oder vollständig geöffnetem Frontschieber deutlich herabgesenkt werden. Ein Beispiel eines Laborabzuges, der mit Stützstrahltechnik ausgestattet ist, ist in DE 101 46 000 A1, EP 1 444 057 B1 und US 9,266,154 B2 beschrieben.

Das Dokument DE 101 46 000 A1 offenbart einen Abzug gemäß dem Oberbegriff des Anspruchs 1, bzw. des Anspruchs 2.

Die Erfinder der vorliegenden Erfindung konnten erstmalig bei mit herkömmlicher Stützstrahltechnik ausgestatteten Abzügen beobachten, dass entgegen zuvor gemachter Untersuchungen mit Nebel, bei denen keine signifikante Strömungsablösung der Wandstrahlen festgestellt werden konnte, bei der Untersuchung des Strömungfeldes der Wandstrahlen mit Hilfe von PIV-Messungen ("Particle Image Velocimetry"-Messungen) eine Strömungsablösung bereits eine relativ kurze Distanz hinter der Ebene des Frontschiebers erfolgt und folglich gefährliche Rückstromgebiete an den Seitenwänden entstehen können.

Das mit der vorliegenden Erfindung verfolgte Hauptziel besteht deshalb vornehmlich darin, die Ausbruchsicherheit eines mit Stützstrahltechnik ausgestatteten Abzuges weiter zu verbessern und gleichzeitig seinen Energieverbrauch weiter abzusenken.

Diese Aufgabe wird durch die Merkmale der Patentansprüche 1 und 2 gelöst. Optionale bzw. bevorzugte Merkmale der Erfindung sind in den abhängigen Patentansprüchen angegeben.

So stellt die Erfindung einerseits , gemäß Anspruch 1, einen Abzug für einen Laborraum zur Verfügung, der ein Gehäuse aufweist, in dem sich ein Arbeitsraum befindet, der vorderseitig von einem Frontschieber, bodenseitig von einer Bodenplatte und seitlich jeweils von einer Seitenwand begrenzt ist. Der Abzug umfasst ferner ein an einer vorderseitigen Stirnseite jeder Seitenwand angeordnetes erstes Hohlprofil, wobei jedes erste Hohlprofil eine erste Druckkammer aufweist, die fluidmäßig mit einer Vielzahl von ersten Öffnungen verbunden ist, aus denen Luftstrahlen in Form von aus Druckluft bestehenden Wandstrahlen entlang der jeweiligen Seitenwand in den Arbeitsraum ausgegeben werden können. Der Abzug ist dadurch gekennzeichnet, dass mindestens eine der ersten Öffnungen über einen ersten länglichen Kanal mit der ersten Druckkammer fluidmäßig verbunden ist, und dass der erste Kanal in Strömungsrichtung eine Länge L aufweist, die mindestens das 3-fache des hydraulischen Durchmessers einer Querschnittsfläche, senkrecht zur Strömungsrichtung gesehen, der ersten Öffnung beträgt, um eine Strömungsablösung des aus der ersten Öffnung austretenden Wandstrahls von der Seitenwand in einem Bereich von der Vorderseite des Arbeitsraumes bis zu mindestens 25 % der Tiefe des Arbeitsraumes zu vermeiden.

Andererseits stellt die Erfindung , gemäß Anspruch 2, einen Abzug für einen Laborraum zur Verfügung, der ein Gehäuse aufweist, in dem sich ein Arbeitsraum befindet, der vorderseitig von einem Frontschieber, bodenseitig von einer Bodenplatte und seitlich jeweils von einer Seitenwand begrenzt ist. Der Abzug umfasst ferner ein an einer vorderseitigen Stirnseite der Bodenplatte angeordnetes zweites Hohlprofil, wobei das zweite Hohlprofil eine zweite Druckkammer aufweist, die fluidmäßig mit einer Vielzahl von zweiten Öffnungen verbunden ist, aus denen Luftstrahlen in Form von aus Druckluft bestehenden Bodenstrahlen entlang der Bodenplatte in den Arbeitsraum ausgegeben werden können. Der Abzug ist dadurch gekennzeichnet, dass mindestens eine der zweiten Öffnungen über einen zweiten länglichen Kanal mit der zweiten Druckkammer fluidmäßig verbunden ist, und dass der zweite Kanal in Strömungsrichtung eine Länge L aufweist, die mindestens das 3-fache des hydraulischen Durchmessers einer Querschnittsfläche, senkrecht zur Strömungsrichtung gesehen, der zweiten Öffnung beträgt, um eine Strömungsablösung des aus der zweiten Öffnung austretenden Bodenstrahls von der Bodenplatte in einem Bereich von der Vorderseite des Arbeitsraumes bis zu mindestens 25 % der Tiefe des Arbeitsraumes zu vermeiden

Vorteilhaft ist, wenn der Abzug sowohl ein erstes Hohlprofil als auch ein zweites Hohlprofil aufweist.

Nach einer bevorzugten Ausführungsform der Erfindung weist der erste und/oder der zweite Kanal in Strömungsrichtung eine Länge L auf, die in einem Bereich des 4-fachen bis 11-fachen des hydraulischen Durchmessers der Querschnittsfläche der ersten und/oder der zweiten Öffnung ist.

Bevorzugt kommt es zu keiner Strömungsablösung des aus der ersten Öffnung austretenden Wandstrahls von der Seitenwand und/oder des aus der zweiten Öffnung austretenden Bodenstrahls von der Bodenplatte in einem Bereich von der Vorderseite des Arbeitsraumes bis zu mindestens 50 % der Tiefe des Arbeitsraumes.

Noch bevorzugter kommt es zu keiner Strömungsablösung des aus der ersten Öffnung austretenden Wandstrahls von der Seitenwand und/oder des aus der zweiten Öffnung austretenden Bodenstrahls von der Bodenplatte in einem Bereich von der Vorderseite des Arbeitsraumes bis zu mindestens 75 % der Tiefe des Arbeitsraumes.

Eine vorteilhafte Ausgestaltung der Erfindung liegt vor, wenn ein erster und/oder ein zweiter Druckaufnehmer vorgesehen sind/ist, die/der fluidmäßig mit der ersten und/oder der zweiten Druckkammer verbunden sind/ist.

Weiterhin vorteilhaft umfasst der erste und/oder der zweite Druckaufnehmer eine erste und/oder eine zweite Druckaufnehmerleitung, die derart angeordnet sind/ist, dass ein druckkammerseitiges Ende der ersten und/oder zweiten Druckaufnehmerleitung oberflächenbündig an einer Innenoberfläche der ersten und/oder der zweiten Druckkammer endet.

Bevorzugt ist eine Steuerungseinrichtung vorgesehen, die beim bestimmungsgemäßen Gebrauch des Abzuges den Druck in der ersten und/oder der zweiten Druckkammer in einem Bereich von 50 Pa bis 500 Pa, vorzugsweise in einem Bereich von 150 Pa bis 200 Pa, einstellt.

Noch bevorzugter ist die Steuerungseinrichtung mit dem ersten und/oder dem zweiten Druckaufnehmer elektrisch verbunden.

Nach einer weiteren bevorzugten Ausführungsform der Erfindung ist die Steuerungseinrichtung ein Druckminderer oder ein Massendurchflussregler, der stromaufwärts der ersten und/oder der zweiten Druckkammer angeordnet ist.

Weiterhin bevorzugt ist der Druckminderer oder der Massendurchflussregler innerhalb des Gehäuses angeordnet.

Vorteilhaft ist es, wenn eine Querschnittsfläche mindestens einer ersten und/oder einer zweiten Öffnung, senkrecht zur Strömungsrichtung gesehen, vorzugsweise aller ersten und/oder zweiten Öffnungen, in einem Bereich von 1 mm² bis 4 mm² liegt.

Noch vorteilhafter ist es, wenn eine Querschnittsfläche, senkrecht zur Strömungsrichtung gesehen, mindestens einer ersten und/oder einer zweiten Öffnung, vorzugsweise aller ersten und/oder zweiten Öffnungen, in einem Bereich von 1,8 mm² bis 3 mm² liegt.

Eine weitere vorteilhafte Ausgestaltung der Erfindung liegt vor, wenn mindestens eine erste und/oder eine zweite Öffnung, vorzugsweise alle ersten und/oder zweiten Öffnungen, derart ausgebildet ist/sind, dass der die erste und/oder die zweite Öffnung verlassende Druckluftstrahl als periodisch oszillierender Wandstrahl und/oder als periodisch oszillierender Bodenstrahl in den Arbeitsraum ausgegeben wird.

Bevorzugt liegt die Periodizität in einem Bereich von 1 Hz bis 100 kHz, vorzugsweise in einem Bereich von 200 Hz bis 300 Hz.

Noch bevorzugter wird die periodische Oszillation des Wandstrahls und/oder die periodische Oszillation des Bodenstrahls durch lediglich nicht-bewegliche Bauteile des ersten und/oder des zweiten Hohlprofils, die vorzugsweise einteilig ausgebildet sind, erzeugt.

Weiterhin ist es vorteilhaft, wenn die periodische Oszillation des Wandstrahls und/oder die periodische Oszillation des Bodenstrahls durch Selbsterregung erzeugt werden/wird.

Nach einer weiteren bevorzugten Ausführungsform der Erfindung ist/sind mindestens ein erster und/oder ein zweiter fluidischer Oszillator vorgesehen, der/die die erste und/oder die zweite Öffnung umfasst/umfassen, vorzugsweise eine Vielzahl erster und zweiter fluidischer Oszillatoren vorgesehen sind, welche jeweils eine erste und/oder eine zweite Öffnung umfassen, und der/die die periodische Oszillation des Wandstrahls/der Wandstrahlen und/oder die periodische Oszillation des Bodenstrahls/der Bodenstrahlen erzeugt/erzeugen.

Bevorzugt weisen die ersten und/oder die zweiten Öffnungen eine kreisrunde, runde, ovale, rechtwinklige oder polygonale Form auf.

Die Erfindung wird nun rein beispielhaft anhand der beigefügten Figuren beschrieben. Von den Figuren zeigen
- Fig. 1: eine perspektivische Ansicht eines herkömmlichen Laborabzuges;
- Fig. 2: eine Querschnittsansicht des in Fig. 1 dargestellten Laborabzuges entlang der in Fig. 1 gezeigten Linie A-A;
- Fig. 3: die Einspeisung von Druckluft in die Seitenpfostenprofile und das Bodenplattenprofil;
- Fig.4: eine Querschnittsansicht eines erfindungsgemäßen Hohlprofils, das an der vorderseitigen Stirnseite der Seitenwand und/oder der vorderseitigen Stirnseite der Bodenplatte angeordnet ist;
- Fig. 5: einen fluidischen Oszillator im Auslasskanal eines Hohlprofils;
- Fig. 6: die Ergebnisse von PIV-Messungen des Strömungsfeldes der Wandstrahlen in einem herkömmlichen Laborabzug (Fig. 6A), in einem Laborabzug mit Jet-Düsen gemäß einer bevorzugten Ausführungsform der Erfindung (Fig. 6B) und in einem Laborabzug mit OsciJet-Düsen gemäß einer weiteren bevorzugten Ausführungsform der Erfindung (Fig. 6C);
- Fig. 7: einen Versuchsaufbau zur Ermittlung des statischen Luftdruckes in den Druckkammern der beiden Seitenpfostenprofile und des Bodenprofils;
- Fig. 8: einen Versuchsaufbau zur Ermittlung der Volumenströme der aus den Seitenpfostenprofilen austretenden Wandstrahlen;
- Fig. 9: die Messergebnisse des statischen Druckes in den Druckkammern der Seitenpfostenprofile eines herkömmlichen Laborabzuges (durchgezogene Linie), eines Laborabzuges mit Jet-Düsen und OsciJet-Düsen bei unterschiedlichen Steuerspannungen des Ventilators (gepunktete Linie und gestrichelte Linie); und
- Fig. 10: ein Diagramm, das die Reduktion der Volumenströme der Wandstrahlen bei unterschiedlichen Düsengeometrien der Seitenpfostenprofile zeigt.

Der in Fig. 1 perspektivisch dargestellte Laborabzug 1 entspricht in etwa dem Laborabzug, der von der Anmelderin seit etwa dem Jahr 2002 nahezu weltweit unter dem Namen Secuflow^{®} vertrieben wird. Dieser Laborabzug benötigt dank der vorstehend beschriebenen Stützstrahltechnik einen Abluftvolumenstrom von lediglich 270 m³/(h·lfm). Dieser Abzug (Bezeichnung: Secuflow^{®} TA-1500) diente als Referenz für die im Rahmen der vorliegenden Erfindung durchgeführten Messungen, die weiter unten beschrieben werden.

Der erfindungsgemäße Abzug entspricht hinsichtlich seines grundsätzlichen Aufbaus dem in Fig. 1 dargestellten Abzug 1. Der erfindungsgemäße Abzug weicht insbesondere hinsichtlich der Düsengeometrie der Hohlprofile 10, 20 und der Art, wie die aus den Hohlprofilen 10, 20 ausgegebenen Druckluftstrahlen 100, 200 erzeugt werden, von dem herkömmlichen Secuflow^{®} Abzug ab.

Der in Fig. 1 gezeigte Laborabzug 1 weist einen Abzuginnenraum auf, der rückseitig vorzugsweise durch eine Prallwand 40, seitlich durch zwei Seitenwände 36, bodenseitig durch eine Bodenplatte 34 bzw. Arbeitsplatte, vorderseitig durch einen verschließbaren Frontschieber 30 und deckenseitig vorzugsweise durch ein Deckenpaneel 48 begrenzt ist.

Der Frontschieber 30 ist vorzugsweise mehrteilig ausgebildet derart, dass mehrere vertikal verschiebbare Fensterelemente beim Öffnen und Schließen des Frontschiebers 30 gleichsinnig teleskopartig hintereinander verlaufen. Das in der geschlossenen Stellung des Frontschiebers 30 am weitesten unten angeordnete Fensterelement weist bevorzugt an seiner Vorderkante ein aerodynamisch optimiertes Tragflächenprofil 32 (Fig. 2) auf. Darüber hinaus weist der Frontschieber 30 vorzugsweise horizontal verschiebbare Fensterelemente auf, die auch in der geschlossenen Stellung des Frontschiebers 30 dem Laborpersonal Zugriff in den Abzuginnenraum gestatten.

An dieser Stelle wird darauf hingewiesen, dass der Frontschieber 30 ebenso als zweiteiliges Schiebefenster ausgebildet sein kann, dessen beide Teile in vertikaler Richtung gegenläufig bewegt werden können. In diesem Fall sind die gegenläufigen Teile über Seile oder Riemen und Umlenkrollen mit die Masse des Frontschiebers ausgleichenden Gewichten gekoppelt.

Bevorzugt befindet sich zwischen der Prallwand 40 und der Rückwand 62 (Fig. 2) des Abzuggehäuses 60 ein Kanal 63, der zu einem Abluftsammelkanal 50 auf der Oberseite des Laborabzuges 1 führt. Der Abluftsammelkanal 50 ist mit einer gebäudeseitig installierten Ablufteinrichtung verbunden. Unterhalb der Arbeitsplatte 34 des Abzuginnenraumes ist ein Möbel 38 angeordnet, das als Stauraum für unterschiedliche Laborutensilien dient. Dieses Möbel ist im Sinne der hier verwendeten Terminologie als Teil des Gehäuses 60 des Laborabzuges 100 zu verstehen.

An den vorderseitigen Stirnseiten der Seitenwände 36 des Laborabzuges 1, die herkömmlich auch als Seitenpfosten bezeichnet werden, sind Hohlprofile 10 vorgesehen. Ebenso ist ein Hohlprofil 20 an der vorderseitigen Stirnseite der Bodenplatte 34 vorgesehen.

Wenn hier von "an der vorderseitigen Stirnseite" die Rede ist, so ist dieser Begriff nicht wortwörtlich zu verstehen. Vielmehr sind damit auch Konstruktionen gemeint, die lediglich im Bereich der Stirnseite vorgesehen oder angebracht sind.

Ähnlich wie das aerodynamisch optimierte Tragflächenprofil 32 an der Unterseite des untersten Frontschieberelements 30 ist auch die tragflächenförmige Anströmseite 10a des Hohlprofils 10 bzw. des Seitenpfostenprofils 10 (Fig. 4) vorzugsweise aerodynamisch optimiert ausgebildet. Gleiches gilt vorzugsweise auch für das Hohlprofil 20 an der vorderseitigen Stirnseite der Bodenplatte 34. Die tragflächenartige Profilgeometrie ermöglicht eine turbulenzarme, im optimalen Fall sogar eine turbulenzfreie Einströmung von Raumluft in den Abzuginnenraum bei teilweise oder vollständig geöffnetem Frontschieber 30.

Mit Hilfe der Hohlprofile 10, 20 werden sog. Stützstrahlen, d.h., aus Druckluft bestehende Druckluftstrahlen 100, 200 entlang der Seitenwände 36 und der Bodenplatte 34 in den Abzuginnenraum eingebracht. Diese Druckluftstrahlen werden herkömmlich von einem unterhalb der Arbeitsplatte 34 und innerhalb des Gehäuses 60 angeordneten Ventilator 70 (Fig. 3) erzeugt. Wenngleich in Fig. 2 die exakte Anordnung der Hohlprofile 10, 20 nur schwer zu erkennen ist, befinden sich die Hohlprofile 10, 20 vorzugsweise vor der Ebene des vordersten Frontschieberelements. Die Druckluftstrahlen 100, 200 erreichen daher den Abzuginnenraum bevorzugt nur bei teilweise oder vollständig geöffnetem Frontschieber 30.

Der in Fig. 1 dargestellte Laborabzug 1 ist rein exemplarisch zu sehen, denn die Erfindung lässt sich auf unterschiedliche Arten von Laborabzügen anwenden, beispielsweise Tischabzüge, Niedrigraum-Tischabzüge, Tiefabzüge, begehbare Abzüge oder gar mobile Laborabzüge. Ebenso erfüllen diese Abzüge die am Anmeldetag der vorliegenden Patentanmeldung gültige europäische Normenreihe DIN EN 14175. Des Weiteren können die Abzüge auch andere Normen erfüllen, beispielsweise die ASHRAE 110/1995, die für die USA gültig ist.

Sollte in dieser Beschreibung und den Patentansprüchen Bezug auf eine Norm genommen werden, so ist hierbei immer die aktuell gültige Norm gemeint. Dies deshalb, da die in den Normen angegebenen Vorschriften erfahrungsgemäß stets strenger werden, und somit ein Abzug, der die aktuelle Norm erfüllt, auch den Vorschriften einer älteren Norm genügt.

Fig. 2 stellt stark vereinfacht den Strömungsverlauf der aus den Hohlprofilen 10, 20 austretenden Druckluftstrahlen 100, 200 innerhalb des Abzuginnenraums und der Abluft in dem Kanal 63 zwischen der Prallwand 40 und der Rückwand 62 zum Abluftsammelkanal 50 dar. Die Ansicht in Fig. 2 entspricht einer Querschnittsansicht entlang der Linie A-A in Fig. 1.

Wie in Fig. 2 zu erkennen ist, ist die Prallwand 40 vorzugsweise bodenseitig von der Arbeitsplatte 34 und vorzugsweise von der Rückwand 62 des Gehäuses beabstandet, wodurch der Abluftkanal 63 gebildet wird. Die Prallwand 40 weist bevorzugt eine Vielzahl von länglich ausgebildeten Öffnungen 42 (Fig. 1) auf, durch die die Abluft bzw. die im Abzuginnenraum befindliche und unter Umständen toxisch belastete Luft hindurch strömt und in den Kanal 63 eintreten kann. An der Decke 48 im Abzuginnenraum sind vorzugsweise weitere Öffnungen 47 vorgesehen, durch die insbesondere leichte Gase und Dämpfe zum Abluftsammelkanal 50 geführt werden können.

Wenngleich in Fig. 1 und Fig. 2 nicht dargestellt, kann die Prallwand 40 ebenfalls vorzugsweise von den Seitenwänden 36 des Abzuggehäuses 60 beabstandet sein. Durch einen so ausgebildeten Spalt kann zusätzlich Abluft durch diesen hindurch in den Abluftkanal 63 eingeleitet werden.

An der Prallwand 40 sind vorzugsweise eine Vielzahl von Stativhaltern 44 vorgesehen, in die Stäbe lösbar eingespannt werden können, welche als Halterungen für Versuchsaufbauten im Abzuginnenraum dienen.

Wie in Fig. 3 gezeigt, werden bei dem in Fig. 1 und Fig. 2 dargestellten herkömmlichen Laborabzug die Druckluft- bzw. Stützstrahlen 100, 200 durch einen unterhalb der Bodenplatte 34 und vorzugsweise innerhalb des Gehäuses 60 angeordneten Ventilator 70 erzeugt. Der bei den im Rahmen der Erfindung durchgeführten Messungen eingesetzte Ventilator 70 war ein einseitig saugender Radialventilator der Fa. ebm Papst mit der Bezeichnung G1G097-AA05-01.

Die vom Ventilator 70 erzeugte Druckluft wird zunächst in das im Bereich der vorderen Stirnseite der Bodenplatte 34 angeordnete Hohlprofil 20 eingespeist. Die Einspeisung der Ventilatordruckluft in das Hohlprofil 20 erfolgt vorzugsweise an einer Stelle, die etwa in der Mitte der Längserstreckung des sich in Breitenrichtung des Abzuges erstreckenden Hohlprofils 20 liegt. Auf diese Weise wird erreicht, dass der Druckabfall in dem Hohlprofil 20 relativ zu dieser Stelle ungefähr symmetrisch ist.

In Fig. 3 ist ebenfalls zu erkennen, dass die Hohlprofile 10, 20 fluidmäßig miteinander verbunden. Dadurch gelangt ein Teil der Druckluft zu den beiden Seitenpfostenprofilen 10 und tritt aus den Seitenpfostenprofilen 10 in Form von Stützstrahlen 100 entlang der Seitenwände 36 in den Abzuginnenraum aus.

Wenngleich man zunächst vermuten würde, dass der Energiebedarf des Ventilators 70 die gesamte Energiebilanz des Laborabzuges eher verschlechtern als verbessern würde, konnte bei dem herkömmlichen Laborabzug Secuflow^{®} der Anmelderin aufgrund der positiven Wirkung der Stützstrahlen 100, 200 der zur Beibehaltung der normierten Ausbruchsicherheit mindestens erforderliche Abluftvolumenstrom, d.h. derjenige Mindestvolumenstrom, der die gesetzlichen Vorgaben an die Ausbruchsicherheit des Abzuges noch erfüllt und den die gebäudeseitig installierte und mit dem Abluftsammelkanal 50 verbundene Abluftanlage erzeugen können muss, herabgesenkt werden. Dadurch konnte der Energiebedarf des Laborabzuges um ein Maß reduziert werden, das den Energiebedarf des Ventilators übersteigt, was sich wiederum positiv auf die gesamte Energiebilanz des Laborabzuges auswirkt.

In Fig. 4 ist der Aufbau bzw. die Geometrie eines gemäß einer Ausführungsform der Erfindung ausgebildeten Hohlprofils 10, 20 im Querschnitt, d.h., senkrecht zur Längserstreckung des Hohlprofils 10, 20 gezeigt. Die äußere Anströmseite 10a, 20a ist aerodynamisch optimiert als Tragflächenprofil ausgebildet. Im Inneren des Hohlprofils 10, 20 befindet sich eine Druckkammer 10b, 20b. Durch die Druckkammer 10b, 20b strömt die vom Ventilator 70 erzeugte Druckluft entlang der Längserstreckung des Hohlprofils 10, 20. Ebenfalls entlang der Längserstreckung des Hohlprofils 10, 20 befinden sich vorzugsweise eine Vielzahl von Auslassöffnungen 10d, 20d, durch die die Druckluft in den Abzuginnenraum entweichen kann.

Die Vielzahl von räumlich voneinander getrennten Auslassöffnungen 10d, 20d sind entsprechend dem jeweiligen Verwendungszeck des Laborabzuges 1 in dem Hohlprofil 10, 20 angeordnet. Sie können unregelmäßig über die Länge des Hohlprofils 10, 20 verteilt oder entsprechend einem bestimmter Muster oder gar äquidistant und regelmäßig zueinander angeordnet sein.

Die Hohlprofile 10, 20 können vorzugsweise einteilig mit der jeweiligen Seitenwand 36 und/oder der Bodenplatte 34 ausgebildet sein, z.B. als stranggepresstes Aluminiumprofil. Ebenso ist es denkbar, die Hohlprofile 10, 20 auf die Stirnseite der jeweiligen Seitenwand 36 und/oder der Bodenplatte 34 aufzustecken und zu fixieren, oder anderweitig damit zu befestigen.

Ebenso kann die Vielzahl von Auslassöffnungen 10d, 20d - mit oder ohne Auslasskanal 10c, 20c - in Form einer Profilleiste in das jeweilige Hohlprofil 10, 20 eingebracht oder einteilig damit ausgebildet sein.

Die in Fig. 4 gezeigte Geometrie ist sowohl auf die Seitenpfostenhohlprofile 10 als auch auf das an der vorderen Stirnseite der Arbeitsplatte bzw. Bodenplatte 34 angeordnete Hohlprofil 20 anwendbar. Zur besseren Unterscheidbarkeit wird in dieser Beschreibung und den Patentansprüchen zum Teil das Seitenpfostenprofil als erstes Hohlprofil 10 und das Bodenplattenprofil als zweites Hohlprofil 20 bezeichnet.

Um verschiedene, von einem Fluid durchströmte Kanäle mit unterschiedlicher Querschnittsform fluiddynamisch miteinander vergleichen zu können, wird der sog. hydraulische Durchmesser herangezogen. Der Begriff "hydraulischer Durchmesser" ist dem auf diesem Gebiet tätigen Fachmann durchaus bekannt und stellt eine Rechengröße dar, die denjenigen Durchmesser eines Strömungskanals mit einem beliebigen Querschnitt angibt, der bei gleicher Länge und gleicher mittlerer Strömungsgeschwindigkeit den gleichen Druckverlust aufweist wie ein Strömungsrohr mit kreisrunden Querschnitt und gleichem Durchmesser.

Beim herkömmlichen Laborabzug Secuflow^{®} der Anmelderin ist die Längsabmessung der Auslassöffnungen 10d, 20d, d. h., die Erstreckung der Auslassöffnungen 10d, 20d in Längsrichtung der Hohlprofile 10, 20 gleich 30mm und die Querabmessung senkrecht dazu gleich 2 mm. Bei einer rechteckigen Auslassöffnung berechnet sich der hydraulische Durchmesser nach der Formel dh=2ab/(a+b). Ist a=30mm und b=2mm, so ist der hydraulische Durchmesser jeder Auslassöffnung 10d, 20d beim herkömmlichen Laborabzug Secuflow^{®} gleich 3,75 mm und der Flächeninhalt beträgt 60 mm².

Bei den in Fig. 4 gezeigten Hohlprofilen 10, 20 gemäß einer bevorzugten Ausführungsform der Erfindung beträgt der Flächeninhalt der Auslassöffnungen 10d, 20d hingegen vorzugsweise nur 1 mm² bis 4 mm², und noch bevorzugter 1,8 mm² bis 3 mm². Dabei können die Auslassöffnungen 10d, 20d vorzugsweise eine kreisrunde, runde, ovale, rechtwinklige oder polygonale Form aufweisen.

Die Längserstreckung der nahezu rechtwinkligen Auslassöffnungen 10d, 20d beträgt vorzugsweise 3 mm und die Querabmessung senkrecht dazu beträgt bevorzugt 1 mm. Dies ergibt einen hydraulischen Durchmesser von 1,5 mm. Ein Hohlprofil 10, 20 mit derart ausgebildeten Auslassöffnungen 10d, 20d wurde auch bei den im Rahmen der Erfindung durchgeführten Messreihen verwendet. Im Folgenden wird dieses Hohlprofil 10, 20 auch mit dem Begriff "Jet-Düsen" bezeichnet.

Gemäß einem anderen Aspekt der Erfindung ist mindestens eine Auslassöffnung 10d, 20d, vorzugsweise sind alle in dem Hohlprofil 10, 20 vorgesehenen Auslassöffnungen 10d, 20d, über einen Kanal 10c, 20c, der eine Länge L aufweist, mit der Druckkammer 10b, 20b fluidmäßig verbunden (Fig. 4).

Bei dem in Fig. 4 gezeigten Hohlprofil 10a, 20a beträgt die Länge L des Kanals vorzugsweise 9 mm. Das Verhältnis der Länge L zum hydraulischen Durchmesser (1,5 mm) ist somit gleich 6.

Die im Rahmen der Erfindung durchgeführten Messreihen legen den Schluss nahe, dass der fluidmäßig mit vorzugsweise jeweils einer Auslassöffnung 10d, 20d verbundene Kanal 10c, 20c eine Länge L aufweisen sollte, die mindestens das 3-fache, vorzugsweise das 4-fache bis 11-fache des hydraulischen Durchmessers der Auslassöffnung 10d, 20d beträgt. Erst bei einer Kanallänge L, die diese Bedingung erfüllt, werden Druckluftstrahlen in den Abzuginnenraum ausgegeben, denen eine Richtung "mitgegeben" wird, die deutlich stärker ausgeprägt ist als bei Luftstrahlen, die nur einen kürzeren Kanal durchlaufen müssen. Dadurch verkleinert sich der Öffnungswinkel der sich im Abzuginnenraum ausbreitenden Druckluftstrahlen 100, 200. Mit anderen Worten, die Druckluftstrahlen 100, 200 sind bereits zum Zeitpunkt des Verlassens der Auslassöffnungen 10d, 20d so stark gerichtet, dass sie sich möglichst nahe an die Seitenwände 36 und die Bodenplatte 34 anlegen.

Im Gegensatz dazu hatte das beim herkömmlichen Laborabzug Secuflow^{®} verwendete und aus Aluminium stranggepresste Hohlprofil 10, 20 eine Dicke von 2 mm, d.h., der Kanal vor der Auslassöffnung hatte eine Länge L von lediglich 2 mm. Das Verhältnis der Länge L zum hydraulischen Durchmesser (3,75 mm) war somit deutlich kleiner als 1.

Der Winkel α (Fig. 4), den der vorzugsweise sich geradlinig erstreckende Kanal 10c, 20c relativ zur Seitenwand 36 und/oder zur Bodenplatte 34 einschließt, liegt bevorzugt in einem Bereich von 0° bis 10°. An dieser Stelle sei erwähnt, dass ein Luftstrahl, der durch einen Kanal verläuft, der einen Winkel von 0° zur zugehörigen Seitenwand oder der Bodenplatte einschließt, sich nicht absolut parallel zur Seitenwand oder zur Bodenplatte im Abzuginnenraum ausbreiten wird. Dies ist dem Umstand geschuldet, dass der mittlere Geschwindigkeitsvektor selbst bei paralleler Ausblasung stets einen Winkel von größer 0° zur Seitenwand 36 oder zur Bodenplatte 34 einnehmen wird.

Gemäß einer weiteren bevorzugten Ausführungsform der Erfindung wird anstelle eines geradlinig von der Druckkammer 10b, 20b bis zur Auslassöffnung 10d, 20d verlaufenden Kanals 10c, 20c (Fig. 4) eine in Fig. 5 dargestellte Auslassgeometrie zur Verfügung gestellt, die die Ausblasung eines vorzugsweise periodisch oszillierenden Druckluftstrahls ermöglicht. Diese Düsengeometrie wird im Folgenden auch als OsciJet bezeichnet.

In diesem Zusammenhang wird darauf hingewiesen, dass der in Fig. 5 gezeigte Ausschnitt in etwa dem in Fig. 4 gestrichelt gekennzeichneten Teilbereich entspricht, so dass die übrigen Merkmale der Hohlprofile 10, 20, die im Zusammenhang mit der Fig. 4 erläutert wurden, auch auf die Hohlprofile 10', 20' der Fig. 5 übertragbar sind.

Die periodische Oszillation wird vorzugsweise durch Selbsterregung erzeugt und bevorzugt mit Hilfe nicht beweglicher Bauteile, die vorzugsweise einteilig mit dem Hohlprofil 10', 20' ausgebildet sind. Zu diesem Zweck wurden im Rahmen der Erfindung Messungen mit Hilfe sog. fluidischer Oszillatoren durchgeführt.

Fluidische Oszillatoren zeichnen sich dadurch aus, dass sie eine selbsterregte Schwingung in dem durch sie hindurchtretenden Fluid erzeugen. Diese Schwingung resultiert aus dem Aufteilen des Fluidstroms in einen Hautstrom und einen Teilstrom. Während der Hauptstrom durch einen Hauptkanal 10c', 20c' strömt, fließt der Teilstrom alternierend durch einen der beiden Nebenkanäle 10f', 20f' (Fig. 5). Im Bereich der Auslassöffnung 10d', 20d' trifft der Teilstrom wieder auf den Hauptstrom und lenkt diesen wechselweise nach unten bzw. oben hin ab, und zwar abhängig davon, welchen Nebenkanal 10f', 20f der Teilstrom zuvor durchlaufen hatte. Aufgrund der sich alternierend ändernden Druckverhältnisse in den Nebenkanälen 10f', 20f' fließt der Teilstrom im nächsten Zyklus durch den jeweils anderen Nebenkanal 10f', 20f. Daraus folgt eine Ablenkung des sich im Bereich der Auslassöffnung 10d', 20d' vereinigenden Haupt- und Teilstroms in die jeweils andere Richtung. Sodann wiederholen sich die Vorgänge.

Auch bei der Düsengeometrie der Fig. 5 ist die Auslassöffnung 10d', 20d' über einen Kanal 10c', 20c' (hier der Hauptkanal), der eine Länge L aufweist, fluidmäßig mit einer Druckkammer 10b', 20b' verbunden. Auch hier beträgt die Kanallänge L mindestens das 3-fache, vorzugsweise das 4-fache bis 11-fache des hydraulischen Durchmessers der Auslassöffnung 10d', 20d'. Bei einer bevorzugten Ausführungsform der Erfindung ist die Längserstreckung der im Wesentlichen rechteckigen Auslassöffnung 10d', 20d' gleich 1,8 mm und die Erstreckung senkrecht dazu gleich 1 mm. Dies ergibt einen hydraulischen Durchmesser von 1,3 mm. Die Kanallänge L beträgt bevorzugt 14 mm und somit etwa das 11-fache des hydraulischen Durchmessers.

Alternativ zur OsciJet-Düsengeometrie sind auch Düsengeometrien denkbar, die einen nichtperiodischen Druckluftstrahl erzeugen. Mit anderen Worten, solche Düsengeometrien erzeugen einen hin und her schweifenden, sich stochastisch bewegenden Druckluftstrahl. Zur Erzeugung derartiger nicht-periodischer Druckluftstrahlen können anders als bei fluidischen Oszillatoren rückkopplungsfreie fluidische Bauteile zum Einsatz kommen.

Fig. 6 zeigt das Ergebnis von PIV-Messungen des Strömungsfeldes der aus dem Seitenpfostenprofil 10 ausgegebenen Wandstrahlen unter Verwendung der herkömmlichen Düsengeometrie des Secuflow^{®} Abzuges (Fig. 6A), der Jet-Düsengeometrie (Fig. 6B) und der OsciJet-Düsengeometrie (Fig. 6C). Die Ventilatorspannung betrug bei den in Fig. 6 gezeigten Messungen 9,85V.

In Fig. 6a ist deutlich zu erkennen, wie die durch den geöffneten Frontschieber einströmende Raumluft trotz Ausblasung von Stützstrahlen 100 aus dem Hohlprofil 10 sich nach etwa 150 mm hinter der Frontschieberebene, welche der 0-Position entspricht, von der Seitenwand ablöst. Diese Ablösung wurde bei vorherigen Untersuchungen mittels Nebel nicht beobachtet. Eine derartige Ablösung ist in der Fig. 6b und Fig. 6c nicht zu erkennen. In der Fig. 6B und der Fig. 6C strömt die Raumluft der Seitenwand entlang, ohne dass es dabei zu Verwirbelungen und zur Ausbildung von Rückstromgebieten kommt. Auch ist die Feldliniendichte, die auf höhere Luftgeschwindigkeiten hin deutet, im Bereich der Seitenwand in der Fig. 6B und der Fig. 6C deutlich höher als in der Fig. 6A. Daraus lässt sich schließen, dass die Raumluft im Falle der Jet-Düsengeometrie (Fig. 6B) und der OsciJet-Düsengeometrie (Fig. 6C) deutlich schneller in Richtung Prallwand des Abzuginnenraums strömt als im Falle der herkömmlichen Düsengeometrie des Secuflow^{®} Abzuges (Fig. 6A). Ebenso ist in der Fig. 6B und der Fig. 6C zu erkennen, wie die Raumluft selbst in einem Abstand vom Seitenpfostenprofil 10, 10' (y-Achse) sogartig zur Seitenwand hin verläuft, während in der Fig. 6A die Raumluft tendenziell eher von der Seitenwand weg strömt.

Die PIV-Messungen des Strömungsfeldes zeigen also sehr deutlich, dass bei sowohl der Jet-Düse (Fig. 4) als auch bei der OsciJet-Düse (Fig. 5) Strömungsablösungen wirkungsvoll verhindert werden können. Zudem liegt die einströmende Raumluft im vorderen, tragflächenförmig ausgebildeten Bereich des Seitenpfostens besser an, wodurch das Risiko von Rückströmungen weiter herabgesetzt wird.

Es wurden eine Reihe von PIV-Messungen bei unterschiedlichen Steuerspannungen des Ventilators 70 (Fig. 3) durchgeführt. Hierbei entspricht eine höhere Steuerspannung einer höheren Ausblasgeschwindigkeit der Stützstrahlen. Die PIV-Messungen machten deutlich, dass das Ziel Strömungsablösungen zu vermeiden, bei höheren Strahlgeschwindigkeiten noch besser erreicht wird. Um diesen Aspekt der Erfindung zu verwirklichen, genügt es, wenn eine Strömungsablösung in einem Bereich von der Vorderseite des Arbeitsraumes bis zu mindestens 25% der Tiefe des Arbeitsraumes vermieden wird. Dies entspricht demjenigen Bereich des Arbeitsraumes, der besonders kritisch in Bezug auf gefährliche Rückstromgebiete zu beurteilen ist. Bevorzugt beträgt dieser Wert mindestens 50%, und noch bevorzugter 75%.

Nachdem diejenige Steuerspannung des Ventilators 70 experimentell ermittelt wurde, bei der ein nahezu verwirbelungsfreier Verlauf der Strömung ohne signifikante Rückstromgebiete festgestellt werden konnte, haben die Erfinder sich der Frage gewidmet, welcher Mindestvolumenstrom notwendig sei, um ein verwirbelungsfreies Strömungsfeld reproduzieren zu können.

Aufgrund der geringen Abmessungen der Jet- und OsciJet-Düsenauslassöffnungen 10d, 20d und 10d', 20d' liefert eine Messung der Luftaustrittsgeschwindigkeit mit Hilfe eines Hitzdrahtaneometers keine reproduzierbaren Ergebnisse. Im Falle der OsciJet-Düsen schwingt das Hitzdrahtaneometer sogar mit den periodisch oszillierenden Stützstrahlen mit.

Gemäß einem weiteren Aspekt der Erfindung wurde sodann ein Verfahren zur Bestimmung der Mindestvolumenströme entwickelt. Der dazugehörige Versuchsaufbau ist in den Fign. 7 und 8 dargestellt.

Die Ermittlung des Volumenstroms der Wandstrahlen erfolgt dabei in zwei Schritten. Wie in Fig. 7 gezeigt ist, wird mit Hilfe eines Spannungsreglers 72 die Steuerspannung des Ventilators 70 auf einen Wert eingestellt, bei dem das mit Hilfe von PIV-Messungen verifizierte Strömungsfeld der Wandstrahlen nahezu keine signifikanten Strömungsablösungen zeigt. An den Messpunkten 1, 2, 3, 4, 5 und 6 wird im Anschluss der statische Druck innerhalb der Hohlprofile 10, 10' und 20, 20' ermittelt. Zu diesem Zweck wird ein Druckaufnehmer 80 verwendet, der vorzugsweise über jeweilige Druckaufnehmerleitungen 82 den statischen Druck in den Druckkammern 10a, 10a' und 20a, 20a' der Hohlprofile 10, 10' und 20, 20' misst. Die Druckaufnehmerleitungen 82 werden dabei vorzugsweise so angeordnet, dass deren druckkammerseitiges Ende oberflächenbündig an einer Innenoberfläche der jeweiligen Druckkammer 10a, 10a' und 20a, 20a' endet. Bei diesem ersten Messschritt wird lediglich exemplarisch am linken Seitenpfosten ein Hohlprofil 10 mit Jet-Düsen und am rechten Seitenpfosten ein Hohlprofil 10' mit OsciJet-Düsen eingesetzt.

In einem zweiten Messschritt, wie in Fig. 8 zu erkennen ist, wird der Ventilator 70 durch einen Druckluftanschluss 74 ersetzt. Stromabwärts des Druckluftanschlusses 74 wird ein kalibrierter Druckminderer oder Massendurchflussregler 76 angeordnet. Der hier verwendete Massendurchflussregler war von der Firma Teledyne Hastings Instruments, Serie 201. Nach Einstellung des im ersten Messschritt ermittelten statischen Referenzluftdrucks in den Hohlprofilen 10, 10' und 20, 20' kann so mit Hilfe des Massendurchflussreglers der zugehörige Massenstrom ermittelt werden. Unter Berücksichtigung des Umgebungsdruckes und der Umgebungstemperatur lässt sich aus dem jeweiligen Massenstrom der Volumenstrom errechnen.

In Fig. 9 sind die gemessenen statischen Luftdrücke in den Druckkammern 10a, 10a' der Hohlprofile 10, 10' gezeigt. Die unterste durchgezogene Linie ist lediglich zu Vergleichszwecken aufgeführt und zeigt den statischen Luftdruck in dem Hohlprofil des Serienabzuges Secuflow^{®}, und zwar bei einer Ventilatorspannung von 4,41 V. Der durchschnittliche statische Luftdruck beträgt hier 12,5 Pa. Die gepunktete Linie zeigt einen durchschnittlichen Wert von 65 Pa an und wurde für die Jet- und OsciJet-Düsen bei einer Ventilatorspannung von 4,41 V ermittelt. Die oberste gestrichelte Linie entspricht einem durchschnittlichen Luftdruck von 197 Pa. Dieser wurde bei einer Ventilatorspannung von 9,85 V unter Verwendung der Jet- und OsciJet-Düsen ermittelt. An dieser Stelle wird darauf hingewiesen, dass in Fig. 9 die innerhalb des Serienprofils des Secuflow^{®} Abzuges bei einer Ventilatorspannung von 9,85 V gemessenen durchschnittlichen statischen Luftdrücke nicht gezeigt sind.

Die sich hieraus ergebenden Volumenströme sind in Fig. 10 aufgeführt. Mit den optimierten Wandstrahldüsen Jet und OsciJet reduziert sich der erforderliche Mindestvolumenstrom gegenüber dem Serienabzug Secuflow^{®} um 68 % in der Ausführung Jet und um 76 % in der Ausführung OsciJet.

Gemäß einem weiteren Aspekt der Erfindung haben die Erfinder gefolgert, dass aufgrund der stark reduzierten Volumenströme es nun möglich sei, einen vollwertigen Laborabzug, d. h. einen Laborabzug, der die Normenreihe DIN EN 14175 erfüllt, mit einem gebäudeseitig üblicherweise vorhandenen Druckluftsystem vorschriftsmäßig zu betreiben. Dem Fachmann ist an dieser Stelle bekannt, dass solche gebäudeseitig installierten Druckluftsysteme gewöhnlich einen Luftdruck in einem Bereich von 0 bis 7 bar zur Verfügung stellen können. Ein strombetriebener Ventilator erübrigt sich damit.

Nicht sämtliche Auslassöffnungen 10d, 10d' des Seitenpfostenprofils 10, 10' und nicht sämtliche Auslassöffnungen 20d, 20d' des Bodenplattenprofils 20, 20', die für die Ausgabe von Wandstrahlen 100 oder Bodenstrahlen 200 in dem jeweiligen Hohlprofil 10, 20 bestimmt sind, müssen erfindungsgemäß die in Fig. 4 oder Fig. 5 dargestellte Düsengeometrie aufweisen, um den in den Patentansprüchen angegebenen Gegenstand zu verwirklichen. Es genügt daher, dass mindestens eine Auslassöffnung 10d, 10d' des Seitenpfostenprofils 10, 10' und/oder mindestens eine Auslassöffnung 20d, 20d' des Bodenplattenprofils 20, 20' derart ausgebildet ist/sind. Gleiches gilt für die Länge L des Kanals 10c, 10c' und 20c, 20c', der unmittelbar stromaufwärts der jeweiligen Auslassöffnung 10d, 10d' und 20d, 20d' vorgesehen ist.

## Patentansprüche

1. Abzug (1) für einen Laborraum, aufweisend ein Gehäuse (60), in dem sich ein Arbeitsraum befindet, der vorderseitig von einem Frontschieber (30), bodenseitig von einer Bodenplatte (34) und seitlich jeweils von einer Seitenwand (36) begrenzt ist, und ein an einer vorderseitigen Stirnseite jeder Seitenwand (36) angeordnetes erstes Hohlprofil (10, 10'), wobei jedes erste Hohlprofil (10, 10') eine erste Druckkammer (10b, 10b') definiert, die fluidmäßig mit einer Vielzahl von ersten Öffnungen (10d, 10d') verbunden ist, aus denen Luftstrahlen in Form von aus Druckluft bestehenden Wandstrahlen (100) entlang der jeweiligen Seitenwand (36) in den Arbeitsraum ausgegeben werden können, **dadurch gekennzeichnet, dass** mindestens eine der ersten Öffnungen (10d, 10d') über einen ersten länglichen Kanal (10c, 10c') mit der ersten Druckkammer (10b, 10b') fluidmäßig verbunden ist, und dass der erste Kanal (10c, 10c') in Strömungsrichtung eine Länge L aufweist, die mindestens das 3-fache des hydraulischen Durchmessers einer Querschnittsfläche, senkrecht zur Strömungsrichtung gesehen, der ersten Öffnung (10d, 10d') beträgt, um eine Strömungsablösung des aus der ersten Öffnung (10d, 10d') austretenden Wandstrahls (100) von der Seitenwand (36) in einem Bereich von der Vorderseite des Arbeitsraumes bis zu mindestens 25 % der Tiefe des Arbeitsraumes zu vermeiden.

2. Abzug (1) für einen Laborraum, aufweisend ein Gehäuse (60), in dem sich ein Arbeitsraum befindet, der vorderseitig von einem Frontschieber (30), bodenseitig von einer Bodenplatte (34) und seitlich jeweils von einer Seitenwand (36) begrenzt ist, und ein an einer vorderseitigen Stirnseite der Bodenplatte (34) angeordnetes zweites Hohlprofil (20, 20'), wobei das zweite Hohlprofil (20, 20') eine zweite Druckkammer (20b, 20b') definiert, die fluidmäßig mit einer Vielzahl von zweiten Öffnungen (20d, 20d') verbunden ist, aus denen Luftstrahlen in Form von aus Druckluft bestehenden Bodenstrahlen (200) entlang der Bodenplatte (34) in den Arbeitsraum ausgegeben werden können, **dadurch gekennzeichnet, dass** mindestens eine der zweiten Öffnungen (20d, 20d') über einen zweiten länglichen Kanal (20c, 20c') mit der zweiten Druckkammer (20b, 20b') fluidmäßig verbunden ist, und dass der zweite Kanal (20c, 20c') in Strömungsrichtung eine Länge L aufweist, die mindestens das 3-fache des hydraulischen Durchmessers einer Querschnittsfläche, senkrecht zur Strömungsrichtung gesehen, der zweiten Öffnung (20d, 20d') beträgt, um eine Strömungsablösung des aus der zweiten Öffnung (20d, 20d') austretenden Bodenstrahls (200) von der Bodenplatte (34) in einem Bereich von der Vorderseite des Arbeitsraumes bis zu mindestens 25 % der Tiefe des Arbeitsraumes zu vermeiden

3. Abzug (1), der die Merkmale der Ansprüche 1 und 2 aufweist.

4. Abzug (1) nach einem der vorhergehenden Ansprüche, **dadurch gekennzeichnet, dass** der erste (10c, 10c') und/oder der zweite (20c, 20c') Kanal in Strömungsrichtung eine Länge L aufweist, die in einem Bereich des 4-fachen bis 11-fachen des hydraulischen Durchmessers der Querschnittsfläche der ersten (10d, 10d') und/oder der zweiten (20d, 20d') Öffnung ist.

5. Abzug (1) nach einem der vorhergehenden Ansprüche, **dadurch gekennzeichnet, dass** es zu keiner Strömungsablösung des aus der ersten Öffnung (10d, 10d') austretenden Wandstrahls (100) von der Seitenwand (36) und/oder des aus der zweiten Öffnung (20d, 20d') austretenden Bodenstrahls (200) von der Bodenplatte (34) in einem Bereich von der Vorderseite des Arbeitsraumes bis zu mindestens 50 % der Tiefe des Arbeitsraumes kommt.

6. Abzug (1) nach einem der vorhergehenden Ansprüche, **dadurch gekennzeichnet, dass** es zu keiner Strömungsablösung des aus der ersten Öffnung (10d, 10d') austretenden Wandstrahls (100) von der Seitenwand (36) und/oder des aus der zweiten Öffnung (20d, 20d') austretenden Bodenstrahls (200) von der Bodenplatte (34) in einem Bereich von der Vorderseite des Arbeitsraumes bis zu mindestens 75 % der Tiefe des Arbeitsraumes kommt.

7. Abzug (1) nach einem der vorhergehenden Ansprüche, **dadurch gekennzeichnet, dass** ein erster und/oder ein zweiter Druckaufnehmer (80) vorgesehen sind/ist, die/der fluidmäßig mit der ersten (10b, 10b') und/oder der zweiten (20b, 20b') Druckkammer verbunden sind/ist.

8. Abzug (1) nach Anspruch 7, **dadurch gekennzeichnet, dass** der erste und/oder der zweite Druckaufnehmer (80) eine erste und/oder eine zweite Druckaufnehmerleitung (82) umfasst, die derart angeordnet ist, dass ein druckkammerseitiges Ende der ersten und/oder zweiten Druckaufnehmerleitung (82) oberflächenbündig an einer Innenoberfläche der ersten (10b, 10b') und/oder der zweiten (20b, 20b') Druckkammer endet.

9. Abzug (1) nach einem der vorhergehenden Ansprüche, **dadurch gekennzeichnet, dass** eine Steuerungseinrichtung (76) vorgesehen ist, die derart ausgebildet ist, dass sie beim bestimmungsgemäßen Gebrauch des Abzuges den Druck in der ersten (10b, 10b') und/oder der zweiten (20b, 20b') Druckkammer in einem Bereich von 50 Pa bis 500 Pa, vorzugsweise in einem Bereich von 150 Pa bis 200 Pa, einstellt.

10. Abzug (1) nach Anspruch 9, soweit dieser von einem der Ansprüche 7 oder 8 abhängig ist, **dadurch gekennzeichnet, dass** die Steuerungseinrichtung (76) mit dem ersten und/oder zweiten Druckaufnehmer (80) elektrisch verbunden ist.

11. Abzug (1) nach Anspruch 9 oder 10, **dadurch gekennzeichnet, dass** die Steuerungseinrichtung ein Druckminderer oder ein Massendurchflussregler (76) ist, der stromaufwärts der ersten (10b, 10b') und/oder der zweiten (20b, 20b') Druckkammer angeordnet ist.

12. Abzug (1) nach Anspruch 11, **dadurch gekennzeichnet, dass** der Druckminderer oder der Massendurchflussregler (76) innerhalb des Gehäuses (60) angeordnet ist.

13. Abzug (1) nach einem der vorhergehenden Ansprüche, **dadurch gekennzeichnet, dass** eine Querschnittsfläche mindestens einer ersten (10d, 10d') und/oder mindestens einer zweiten (20d, 20d') Öffnung, senkrecht zur Strömungsrichtung gesehen, vorzugsweise aller ersten und/oder zweiten Öffnungen, in einem Bereich von 1 mm² bis 4 mm² liegt.

14. Abzug (1) nach einem der vorhergehenden Ansprüche, **dadurch gekennzeichnet, dass** eine Querschnittsfläche, senkrecht zur Strömungsrichtung gesehen, mindestens einer ersten (10d, 10d') und/oder mindestens einer zweiten (20d, 20d') Öffnung, vorzugsweise aller ersten und/oder zweiten Öffnungen, in einem Bereich von 1,8 mm² bis 3 mm² liegt.

15. Abzug (1) nach einem der vorhergehenden Ansprüche, **dadurch gekennzeichnet, dass** mindestens eine erste (10d, 10d') und/oder mindestens eine zweite (20d, 20d') Öffnung, vorzugsweise alle ersten und/oder zweiten Öffnungen, derart ausgebildet ist/sind, dass der die erste (10d, 10d') und/oder die zweite (20d, 20d') Öffnung verlassende Druckluftstrahl als periodisch oszillierender Wandstrahl (100) und/oder als periodisch oszillierender Bodenstrahl (200) in den Arbeitsraum ausgegeben werden/wird.

16. Abzug (1) nach Anspruch 15, dass die Periodizität in einem Bereich von 1 Hz bis 100 kHz, vorzugsweis in einem Bereich von 200 Hz bis 300 Hz liegt.

17. Abzug (1) nach einem der Ansprüche 15 oder 16, **dadurch gekennzeichnet, dass** die periodische Oszillation des Wandstrahls (100) und/oder die periodische Oszillation des Bodenstrahls (200) durch lediglich nicht-bewegliche Bauteile des ersten (10, 10') und/oder des zweiten (20, 20') Hohlprofils, die vorzugsweise einteilig ausgebildet sind, erzeugbar sind.

18. Abzug (1) nach einem der Ansprüche 15 bis 17, **dadurch gekennzeichnet, dass** die periodische Oszillation des Wandstrahls (100) und/oder die periodische Oszillation des Bodenstrahls (200) durch Selbsterregung erzeugbar sind.

19. Abzug (1) nach einem der Ansprüche 15 bis 18, **dadurch gekennzeichnet, dass** mindestens ein erster und/oder mindestens ein zweiter fluidischer Oszillator (11) vorgesehen ist/sind, der/die die erste (10d') und/oder die zweite (20d') Öffnung umfasst/umfassen, vorzugsweise eine Vielzahl erster und zweiter fluidischer Oszillatoren vorgesehen sind, welche jeweils eine erste (10d') und/oder eine zweite Öffnung (20d') umfassen, und derart ausgebildet sind, dass der/die die periodische Oszillation des Wandstrahls/der Wandstrahlen (100) und/oder die periodische Oszillation des Bodenstrahls/der Bodenstrahlen (200) erzeugt/erzeugen.

20. Abzug (1) nach einem der vorhergehenden Ansprüche, **dadurch gekennzeichnet, dass** die ersten (10d, 10d') und/oder die zweiten (20d, 20d') Öffnungen eine kreisrunde, runde, ovale, rechtwinklige oder polygonale Form aufweisen.

## Claims

1. Fume cupboard (1) for a laboratory space, having a housing (60) with a work space located therein, which is delimited on the front side by a front sash (30), on the bottom by a base plate (34) and on each side by a side wall (36), and a first hollow profile (10, 10') arranged on a front end face side of each side wall (36), wherein each first hollow profile (10, 10') defines a first pressure chamber (10b, 10b'), which is fluidically connected to a plurality of first openings (10d, 10d'), from which air jet streams in the form of wall jet streams (100) consisting of pressurised air can be emitted along the respective side wall (36) into the work space, **characterized in that** at least one of the first openings (10d, 10d') is fluidically connected to the first pressure chamber (10b, 10b') via a first longitudinal duct (10c, 10c'), and that the first duct (10c, 10c') has a length L in the direction of flow that is at least three times as long as the hydraulic diameter of a cross-sectional area of the first opening (10d, 10d') viewed perpendicularly to the direction of flow, in order to prevent a flow separation of the wall jet stream (100) exiting the first opening (10d, 10d') of the side wall (36) in an area from the front side of the work space up to at least 25% of the depth of the work space.

2. Fume cupboard (1) for a laboratory space, having a housing (60) with a work space located therein, which is delimited on the front side by a front sash (30), on the bottom by a base plate (34) and on each side by a side wall (36), and a second hollow profile (20, 20') arranged on a front end face side of the base plate (34), wherein the second hollow profile (20, 20') defines a second pressure chamber (20b, 20b'), which is fluidically connected to a plurality of second openings (20d, 20d'), from which air jet streams in the form of bottom jet streams (200) consisting of pressurised air can be emitted along the base plate (34) into the work space, **characterized in that** at least one of the second openings (20d, 20d') is fluidically connected to the second pressure chamber (20b, 20b') via a second longitudinal duct (20c, 20c'), and that the second duct (20c, 20c') has a length L in the direction of flow that is at least three times as long as the hydraulic diameter of a cross-sectional area of the second opening (20d, 20d') viewed perpendicularly to the direction of flow, in order to prevent a flow separation of the base jet stream (200) exiting the second opening (20d, 20d') of the base plate (34) in an area from the front side of the work space up to at least 25% of the depth of the work space.

3. Fume cupboard (1) having the features of Claims 1 and 2.

4. Fume cupboard (1) according to any one of the preceding claims, **characterized in that** the first (10c, 10c') and/or the second (20c, 20c') duct has a length L in the direction of flow, which is in a range from four to eleven times as long as the hydraulic diameter of the cross-sectional area of the first (10d, 10d') and/or the second (20d, 20d') opening.

5. Fume cupboard (1) according to any one of the preceding claims, **characterized in that** no flow separation takes place of the wall jet stream (100) exiting the first opening (10d, 10d') from the side wall (36) and/or of the base jet stream (200) exiting the second opening (20d, 20d') from the base plate (34) in an area from the front side of the work space up to at least 50% of the depth of the work space.

6. Fume cupboard (1) according to any one of the preceding claims, **characterized in that** no flow separation takes place of the wall jet stream (100) exiting the first opening (10d, 10d') from the side wall (36) and/or of the base jet stream (200) exiting the second opening (20d, 20d') and/or of the base jet stream (200) exiting the second opening (20d, 20d') from the base plate (34) in an area from the front side of the work space up to at least 75% of the depth of the work space.

7. Fume cupboard (1) according to any one of the preceding claims, **characterized in that** a first and/or a second pressure transducer (80) is provided, which is/are fluidically connected to the first (10b, 10b') and/or the second (20b, 20b') pressure chamber.

8. Fume cupboard (1) according to Claim 7, **characterized in that** the first and/or the second pressure transducer (80) comprises a first and/or a second pressure transducer line (82), which is arranged in such a way that an end of the first and/or second pressure transducer line (82) on the pressure chamber side ends flush with an inner surface of the first (10b, 10b') and/or the second (20b, 20b') pressure chamber.

9. Fume cupboard (1) according to any one of the preceding claims, **characterized in that** a control device (76) is provided which is designed such that, when the fume cupboard is operated according to its intended use, said control device adjusts the pressure in the first (10b, 10b') and/or the second (20b, 20b') pressure chamber in a range from 50 Pa 500 Pa, preferably in a range from 150 Pa 200 Pa.

10. Fume cupboard (1) according to Claim 9, to the extent that it depends on either of Claims 7 or 8, **characterized in that** the control device (76) is electrically connected to the first and/or second pressure transducer (80).

11. Fume cupboard (1) according to Claim 9 or 10, **characterized in that** the control device is a pressure reducer or a mass flow regulator (76) that is arranged upstream to the first (10b, 10b') and/or the second (20b, 20b') pressure chamber.

12. Fume cupboard (1) according to Claim 11, **characterized in that** the pressure reducer or mass flow regulator (76) is arranged inside the housing (60).

13. Fume cupboard (1) according to any one of the preceding claims, **characterized in that** a cross-sectional area of at least one first (10d, 10d') and/or at least one second (20d, 20d') opening, viewed perpendicularly to the direction of flow, preferably of all first and/or second openings, is in a range from 1 mm² to 4 mm².

14. Fume cupboard (1) according to any one of the preceding claims, **characterized in that** a cross-sectional area, viewed perpendicularly to the direction of flow, of at least one first (10d, 10d') and/or at least one second (20d, 20d') opening, preferably of all first and/or second openings, is in a range from 1.8 mm² to 3 mm².

15. Fume cupboard (1) according to any one of the preceding claims, **characterized in that** at least one first (10d, 10d') and/or at least one second (20d, 20d') opening, preferably all first and/or second openings, is/are designed that the compressed air stream exiting the first (10d, 10d') and/or the second (20d, 20d') opening is emitted into the work space as a periodically oscillating wall jet stream (100) and/or as a periodically oscillating base jet stream (200).

16. Fume cupboard (1) according to Claim 15, **characterized in that** the periodicity is in a range from 1 Hz to 100 kHz, preferably in a range from 200 Hz to 300 Hz.

17. Fume cupboard (1) according to Claim 15 or 16, **characterized in that** the periodic oscillation of the wall jet stream (100) and/or the periodic oscillation of the base jet stream (200) can be generated by merely non-moving components of the first (10, 10') and/or the second (20, 20') hollow profile, which are preferably constructed as a single part.

18. Fume cupboard (1) according to any one of Claims 15 to 17, **characterized in that** the periodic oscillation of the wall jet stream (100) and/or the periodic oscillation of the base jet stream (200) can be generated by auto-excitation.

19. Fume cupboard (1) according to any one of Claims 15 to 18, **characterized in that** at least one first and/or at least one second fluidic oscillator (11) is/are provided, which comprise/comprises the first (10d') and/or the second (20d') opening, preferably that a multiplicity of first and second fluidic oscillators are provided, each comprising a first (10d') and/or a second (20d') opening, and are designed in such manner that it/they generate(s) the periodic oscillation of the wall jet stream/wall jet streams (100) and/or the periodic oscillation of the base jet stream/base jet streams (200).

20. Fume cupboard (1) according to any one of the preceding claims, **characterized in that** the first (10d, 10d') and/or the second (20d, 20d') openings have a circular, round, oval, rectangular or polygonal shape.

## Revendications

1. Sorbonne (1), destinée à un laboratoire, comportant un carter (60), dans lequel se trouve un espace de travail, qui est délimité sur sa face avant par une guillotine (30), sur son fond par une plaque de fond (34) et latéralement, chaque fois par une paroi latérale (36), et un premier profilé creux (10, 10') placé sur une face frontale avant de chaque paroi latérale (36), chaque premier profilé creux (10, 10') définissant une première chambre de pression (10b, 10b'), qui est fluidiquement reliée avec une pluralité de premiers orifices (10d, 10d'), hors desquels des jets d'air sous la forme de jets de paroi (100) constitués d'air comprimé peuvent être délivrés dans l'espace de travail le long de la paroi latérale (36) en question, **caractérisée en ce qu'**au moins l'un des premiers orifices (10d, 10d') est fluidiquement relié par l'intermédiaire d'un premier canal (10c, 10c') allongé avec la première chambre de pression {10b, 10b'), et **en ce que** le premier canal (10c, 10c') présente dans la direction du flux une longueur L qui s'élève au moins au triple du diamètre hydraulique d'une surface de section transversale, vue à la perpendiculaire de la direction du flux du premier orifice (10d, 10d'), pour éviter un décollement du flux du jet de paroi (100) s'échappant du premier orifice (10d, 10d') de la paroi latérale (36) dans une zone de la face avant de l'espace de travail, de jusqu'à au moins 25 % de la profondeur de l'espace de travail.

2. Sorbonne (1), destinée à un laboratoire, comportant un carter (60), dans lequel se trouve un espace de travail, qui est délimité sur sa face avant par une guillotine (30), sur son fond par une plaque de fond (34) et latéralement, chaque fois par une paroi latérale (36), et un deuxième profilé creux (20, 20') placé sur une face frontale avant de la plaque de fond (34), le deuxième profilé creux (20, 20') définissant une deuxième chambre de pression (20b, 20b'), qui est fluidiquement reliée avec une pluralité de deuxièmes orifices (20d, 20d'), hors desquels des jets d'air sous la forme de jets de paroi (200) peuvent être délivrés dans l'espace de travail le long de la plaque de fond (34), **caractérisée en ce qu'**au moins l'un des deuxièmes orifices (20d, 20d') est fluidiquement relié par l'intermédiaire d'un deuxième canal (20c, 20c') allongé avec la deuxième chambre de pression (20b, 20b'), et **en ce que** le deuxième canal (20c, 20c') présente dans la direction du flux une longueur L qui s'élève au moins au triple du diamètre hydraulique d'une surface de section transversale, vue à la perpendiculaire de la direction du flux du deuxième orifice (20d, 20d'), pour éviter un décollement du flux du jet de fond (200) s'échappant du deuxième orifice (20d, 20d') de la plaque de fond (34) dans une zone de la face avant de l'espace de travail, de jusqu'à au moins 25 % de la profondeur de l'espace de travail.

3. Sorbonne (1), qui présente les caractéristiques des revendications 1 et 2.

4. Sorbonne (1) selon l'une quelconque des revendications précédentes, **caractérisée en ce que** le premier (10c, 10c') et/ou le deuxième (20c, 20c') canal présente dans la direction du flux une longueur L qui se situe dans un ordre du quadruple à onze fois le diamètre hydraulique de la surface de section transversale du premier (10d, 10d') et/ou du deuxième (20d, 20d') orifice dans la direction du flux.

5. Sorbonne (1) selon l'une quelconque des revendications précédentes, **caractérisée en ce que** l'on n'assiste à aucun décollement de flux du jet de paroi (100) s'échappant du premier orifice (10d, 10d') de la paroi latérale (36) et/ou du jet de fond (200) s'échappant du deuxième orifice (20d, 20d') de la plaque de fond (34), dans une zone de la face avant de l'espace de travail de jusqu'à 50 % de la profondeur de l'espace de travail.

6. Sorbonne (1) selon l'une quelconque des revendications précédentes, **caractérisée en ce que** l'on n'assiste à aucun décollement de flux du jet de paroi (100) s'échappant du premier orifice (10d, 10d') de la paroi latérale (36) et/ou du jet de fond (200) s'échappant du deuxième orifice (20d, 20d') de la plaque de fond (34), dans une zone de la face avant de l'espace de travail de jusqu'à au moins 75 % de la profondeur de l'espace de travail.

7. Sorbonne (1) selon l'une quelconque des revendications précédentes, **caractérisée en ce qu'**il est prévu un premier et/ou un deuxième capteur de pression (80), qui est/sont fluidiquement relié(s) avec la première (10b, 10b') et/ou la deuxième (20b, 20b') chambre de pression.

8. Sorbonne (1) selon la revendication 7, **caractérisée en ce que** le premier et/ou le deuxième capteur de pression (80) comprend une première et/ou une deuxième ligne (82) de capteur de pression qui est placée de telle sorte qu'une extrémité du côté chambre de pression de la première et/ou de la deuxième ligne (82) de capteur de pression (82) se termine à fleur de surface d'une surface intérieure de la première (10b, 10b') et/ou de la deuxième (20b, 20b') chambre de pression.

9. Sorbonne (1) selon l'une quelconque des revendications précédentes, **caractérisée en ce qu'**il est prévu un système de commande (76) qui est conçu de telle sorte que lors d'une utilisation selon les règles de l'art de la sorbonne, il règle la pression dans la première (10b, 10b') et/ou dans la deuxième (20b, 20b') chambre de pression dans un ordre de 50 Pa à 500 Pa, de préférence dans un ordre de 150 Pa à 200 Pa.

10. Sorbonne (1) selon la revendication 9, si elle dépend de l'une quelconque des revendications 7 ou 8, **caractérisée en ce que** le système de commande (76) est électriquement connecté avec le premier et/ou le deuxième capteur de pression (80).

11. Sorbonne (1) selon la revendication 9 ou 10, **caractérisée en ce que** le système de commande est un réducteur de pression ou un régulateur de débit massique (76), qui est placé en amont de la première (10b, 10b') et/ou de la deuxième (20b, 20b') chambre de pression.

12. Sorbonne (1) selon la revendication 11, **caractérisée en ce que** le réducteur de pression ou le régulateur de débit massique (76) est placé(e) à l'intérieur du carter (60).

13. Sorbonne (1) selon l'une quelconque des revendications précédentes, **caractérisée en ce qu'**une surface de section transversale d'au moins un premier (10d, 10d') et/ou d'au moins un deuxième (20d, 20d') orifice, vue à la perpendiculaire de la direction de flux, de préférence de tous les premiers et/ou deuxièmes orifices, se situe dans un ordre de 1 mm² à 4 mm².

14. Sorbonne (1) selon l'une quelconque des revendications précédentes, **caractérisée en ce qu'**une surface de section transversale, vue à la perpendiculaire de la direction de flux, d'au moins un premier (10d, 10d') et/ou d'au moins un deuxième (20d, 20d') orifice, de préférence de tous les premiers et/ou deuxièmes orifices, se situe dans un ordre de 1,8 mm² à 3 mm².

15. Sorbonne (1) selon l'une quelconque des revendications précédentes, **caractérisée en ce qu'**au moins un premier (10d, 10d') et/ou au moins un deuxième (20d, 20d') orifice, de préférence tous les premiers et/ou deuxièmes orifices est/sont conçu(s) de telle sorte que le jet d'air comprimé quittant le premier (10d, 10d') et/ou le deuxième (20d, 20d') orifice soient/soit délivré(s) dans l'espace de travail en tant que jet de paroi (100) à oscillation périodique et/ou en tant que jet de fond (200) à oscillation périodique.

16. Sorbonne (1) selon la revendication 15, **caractérisée en ce que** la périodicité se situe dans un ordre de 1 Hz à 100 kHz, de préférence dans un ordre de 200 Hz à 300 Hz.

17. Sorbonne (1) selon l'une quelconque des revendications 15 ou 16, **caractérisée en ce que** l'oscillation périodique du jet de paroi (100) et/ou l'oscillation périodique du jet de fond (200) sont susceptibles d'être générées par uniquement des éléments constitutifs non mobiles du premier (10, 10') et/ou du deuxième (20, 20') profilés creux, qui sont conçus de préférence en monobloc.

18. Sorbonne (1) selon l'une quelconque des revendications 15 à 17, **caractérisée en ce que** l'oscillation périodique du jet de paroi (100) et/ou l'oscillation périodique du jet de fond (200) sont susceptibles d'être générées par auto-excitation.

19. Sorbonne (1) selon l'une quelconque des revendications 15 à 18, **caractérisée en ce qu'**il est prévu au moins un premier et/ou au moins un deuxième oscillateur (11) fluidique, qui comprend/comprennent le premier (10d') et/ou le deuxième (20d') orifice, **en ce qu'**il est prévu de préférence une pluralité de premiers et de deuxièmes oscillateurs fluidiques, lesquels comprennent chacun un premier (10d') et/ou un deuxième orifice (20d'), et sont conçus de telle sorte à générer l'oscillation période du jet de paroi/des jets de paroi (100) et/ou l'oscillation périodique du jet de fond/ des jets de fond (200).

20. Sorbonne (1) selon l'une quelconque des revendications précédentes, **caractérisée en ce que** les premiers (10d, 10d') et/ou les deuxièmes (20d, 20d') orifices présentent une forme circulaire, rond, ovale, à angle droit ou polygonale.
